# FASCICULE DE BREVET EUROPEEN

(11) **EP 0 483 020 B1**
(45) Date de publication et mention de la délivrance du brevet: **09.11.1994**
(21) Numéro de dépôt: 91402885.7
(22) Date de dépôt: 28.10.1991
(51) Int. Cl.: A62B 9/02, A62B 18/04, A62B 18/02, A62B 18/08

(54) **Equipement respiratoire de protection d'équipage d'aéronef**
Atemschutzausrüstung für Flugzeugbordpersonal
Aircrew breathing protection gear

(30) Priorité: 26.10.1990 FR 9013304
(43) Date de publication de la demande: 29.04.1992
(73) Titulaire: INTERTECHNIQUE, F-78370 Plaisir (FR)
(72) Inventeur: Gutman, Georges, F-78430 Louveciennes (FR); Anschutz, Jean-Pierre, F-78990 Elancourt (FR); Moutaux, Jean-Claude, F-78210 Saint Cyr l'Ecole (FR)
(74) Mandataire: Fort, Jacques

(56) Documents cités:
- EP-A- 0 136 223
- FR-A- 2 657 264
- US-A- 3 438 060

## Description

L'invention concerne les équipements respiratoires destinés à protéger les membres d'équipage d'aéronef lors de vols à altitude élevée et/ou sous facteur de charge élevé, exigeant de fournir à un masque respiratoire du gaz sous une pression supérieure à celle de l'ambiance.

Pour protéger les membres d'équipage contre les risques d'anoxie et d'aéroembolisme, on établit généralement dans l'habitacle d'un aéronef, à partir de 1500 m environ, une surpression qu'on augmente avec l'altitude. L'équipement respiratoire comporte un masque qu'un régulateur à la demande alimente d'abord en oxygène dilué, puis en oxygène pur sous une pression telle que la pression partielle d'oxygène dans les poumons reste suffisante. L'équipement est également prévu pour fournir au masque, en cas d'éjection ou de perte de pression dans l'habitacle à haute altitude, de l'oxygène sous une pression suffisante pour éviter les pertes de conscience.

Le membre ou chaque membre d'équipage d'un avion de combat, dont les évolutions provoquent des accélérations élevées selon la verticale avion, est de plus muni d'un dispositif de protection contre l'accélération, comprenant un pantalon muni de poches gonflables reliées à une valve de commande, dite valve anti-g, qui fournit une pression qui est fonction de l'accélération.

On a déjà proposé (US-A-4 230 097) d'une part d'augmenter la surpression du gaz d'alimentation respiratoire fournie au masque en cas d'accélération pour augmenter la résistance à celle-ci, d'autre part - en cas de fourniture de gaz respiratoire sous pression élevée au masque - de mettre sous pression les poches du pantalon pour créer une compensation.

Lorsque le masque est alimenté en gaz respiratoire sous pression, il tend à se décoller du visage ce qui fait apparaître des fuites réduisant la surpression respiratoire. Pour résoudre ce problème, un équipement de protection connu (US-A-4 172 455) comprend un masque relié mécaniquement à un casque muni d'une poche de nuque gonflable et des moyens régulateurs d'alimentation du masque et de la poche de nuque sous une même pression, qui est fonction de la pression ambiante et/ou du facteur de charge. La sortie du régulateur respiratoire à la demande de cet équipement est reliée par un premier conduit, dit "chenille" ou "trompe d'éléphant", au masque et par un autre conduit à la poche de nuque.

Cette disposition ne s est pas révélée complètement satisfaisante. Du fait que le rembourrage du casque est déformable, la force d'application du masque sur le visage est insuffisante et le contact avec la peau n'est pas effectivement assuré. De plus la force d'application du masque contre le visage due à la mise en pression de la poche augmente plus lentement que la pression dans le masque, d'où des fuites particulièrement importantes au cours d'une phase initiale d'alimentation.

L'invention vise notamment à fournir un équipement améliorant la protection de l'équipage lorsque les conditions de vol rendent nécessaires la fourniture du gaz respiratoire sous une pression nettement supérieure à celle de l'ambiance.

Dans ce but, l'invention propose notamment un équipement de protection suivant la revendication 1.

L'invention vise également, dans le cas d'un équipement de protection destiné à un aéronef susceptible d'atteindre des altitudes très élevées, à améliorer la protection de l'équipage en cas d'apparition de conditions exigeant une augmentation brutale et importante de la pression d'alimentation en gaz respiratoire. Dans un équipement classique, le retard de gonflement de la poche se traduit par des fuites initiales importantes ralentissant la montée en pression du gaz respiratoire inhalé par le porteur du masque. Pour résoudre ce problème, les moyens régulateurs sont avantageusement prévus pour fournir aux moyens pneumatiques un débit de gaz suffisant pour provoquer une vitesse de montée en pression supérieure à celle de la montée en pression dans le masque.

Suivant un autre aspect encore de l'invention, utilisable dans les équipements de protection comportant une valve anti-g prévue pour établir en l'absence d'accélération, dans les poches de pantalon, une pression supérieure à la pression qui règne dans le masque et fonction de cette dernière, les moyens régulateurs comportent avantageusement un circuit permettant d'alimenter les moyens pneumatiques à partir de la valve anti-g, sous une pression réduite par rapport à celle fournie aux poches de pantalon, mais supérieure à celle du gaz respiratoire fourni au masque.

Lorsque par ailleurs les moyens régulateurs sont prévus pour fournir au masque du gaz sous une pression qui augmente en fonction de l'accélération suivant la verticale avion, détectée par une valve anti-g, il est avantageux d'alimenter les moyens pneumatiques à partir de la valve anti-g avec une avance temporelle par rapport à l'augmentation de la pression du gaz respiratoire envoyé au masque.

Les moyens pneumatiques peuvent être constitués par une poche de nuque de constitution connue. L'action de cette poche peut être complétée ou remplacée par celle d'autres moyens remplissant la même fonction, à savoir exercer - directement ou indirectement - une force de pression qui maintient le bord du masque appliqué contre le visage.

En particulier, les moyens pneumatiques peuvent comporter un boudin d'étanchéité gonflable, placé entre la lèvre interne d'étanchéité du couvre-face du masque et la partie couvrante, alimentée par un circuit. Cette solution permet de compléter l'action de la poche de nuque ou de s'y substituer, bien que cette substitution donne des résultats moins favorables.

On sait par ailleurs que la tendance actuelle est de munir le casque d'un viseur, ce qui implique que la position du casque par rapport à la tête soit maintenue avec précision. Dans la pratique, cela implique en général que le casque soit personnalisé et qu'on évite l'emploi d'une poche de nuque gonflable dont l'action tend à déplacer le casque par rapport à la tête. Les moyens pneumatiques peuvent alors être incorporés à une sangle reliant le masque au casque, le terme "sangle" étant pris dans un sens large et comme indiquant tout organe reliant le casque au masque et permettant de plaquer le masque contre le visage en prenant appui sur le casque.

L'invention sera mieux comprise à la lecture de la description qui suit de modes particuliers de réalisation de l'invention, donnés à titre d'exemples non limitatifs. La description se réfère aux dessins qui l'accompagnent, dans lesquels :
- la figure 1 est un schéma de principe montrant un équipement de protection pour pilote d'aéronef, de constitution générale connue ;
- la figure 2 montre les courbes de variation de la pression dans le masque et dans la poche de nuque d'un casque dans le cas d'un équipement classique de protection et dans le cas d'un mode de réalisation de l'invention ;
- la figure 3 est un schéma de principe montrant des moyens d'alimentation de la poche de nuque conforme à un mode particulier de réalisation de l'invention, utilisable dans le cas d'un équipement de protection comportant une valve anti-g prévue pour gonfler les poches de pantalon sous une pression supérieure à celle du gaz respiratoire, au moins lorsque la pression respiratoire dépasse une valeur déterminée ;
- la figure 4, similaire à une fraction de la figure 3, montre une variante de réalisation ;
- la figure 5 montre la façon dont les moyens régulateurs d'un équipement selon l'invention peuvent être associés à un ensemble régulateur respiratoire-valve anti-g de constitution générale connue ;
- la figure 6, similaire à la figure 3, montre un mode de réalisation de l'invention applicable à un équipement de protection dont la valve anti-g n'est pas prévue pour mettre en pression les poches de pantalon en cas de surpression respiratoire.
- la figure 7 montre un exemple représentatif de courbes de la pression de sortie du régulateur respiratoire et la valve anti-g dans un équipement de protection ;
- les figures 8 et 81 montrent, respectivement en élévation et en coupe suivant la ligne A-A, une constitution possible de masque complétant l'action de la poche ou la remplaçant ;
- la figure 9 montre des courbes de variation de la pression dans le masque et dans la poche de nuque (et/ou le vérin pneumatique et/ou le boudin de masque) en fonction du temps, dans le cas d'un équipement dont le régulateur respiratoire fournit au masque une pression croissante avec l'accélération ;
- la figure 10 est un schéma montrant une constitution possible de moyens pneumatiques d'application de masque, complétant ou se substituant à la poche de nuque de la figure 1.

L'équipement de protection montré schématiquement en figure 1 a une constitution générale largement utilisée à l'heure actuelle sur les avions de combat. Il comporte un casque rigide 10 et un masque respiratoire 12 recouvrant le nez et la bouche, relié au masque par des sangles de longueur ajustable. Une poche gonflable 14 est placée à l'intérieur de la coque rigide du casque, contre la partie occipitale de la tête. Cette poche de nuque est destinée à plaquer le masque contre le visage lorsque le gaz respiratoire fourni au masque 12 présente une surpression par rapport à l'ambiance.

L'équipement porté par le pilote comporte également un gilet ou plastron 16 muni de poches de poitrine et un pantalon 18 muni de poches destinées à serrer les parties molles des jambes, les unes et les autres gonflables.

Le siège 20 porte des moyens d'alimentation du masque et des poches qui peuvent être regardés comme ayant un régulateur respiratoire 22 alimenté en oxygène sous pression par une source embarquée (convertisseur d'oxygène liquide ou générateur d'air enrichi en oxygène en général) et une valve anti-g 24, alimentée généralement en air prélevé sur un étage du compresseur d'un moteur bien qu'elle puisse également être alimentée par une réserve de gaz embarquée. La sortie du régulateur respiratoire 22 est reliée à une chenille 26 d'alimentation du masque 12 et, par l'intermédiaire d'un branchement 28, aux poches du gilet. La valve anti-g 24 est reliée à un connecteur 30 d'alimentation des poches du pantalon 18.

La disposition décrite jusqu'ici étant classique il n'est pas nécessaire de la décrire davantage. Comme on le verra plus loin l'invention n'est pas applicable uniquement à un tel équipement.

Les moyens régulateurs d'un équipement selon l'invention comportent, en plus du régulateur respiratoire 22, un circuit 32 dont la sortie est, dans le cas de la figure 1, reliée par une conduite 34 à la poche de nuque 14.

Dans un équipement du type qui vient d'être décrit, la variation de pression en fonction du temps dans le masque 12 et les poches de poitrine 16, en cas d'apparition brutale de conditions rendant nécessaires d'y créer une pression P₀, est du genre montré par la courbe 36 de la figure 2 si la poche de nuque est alimentée par une dérivation prélevée sur la chenille 26. La pression dans la poche de nuque 14 augmente plus lentement, comme indiqué par la courbe 38 ; cette pression n'est pas intégralement utilisable pour appliquer le masque contre le visage du fait du rendement imparfait de la poche, d'où des fuites. De plus, la pression dans la poche, du fait du volume de cette dernière et de la compressibilité du rembourrage du casque, augmente beaucoup moins vite que dans le masque.

Les conséquences néfastes de ces deux phénomènes sont réduites en alimentant la poche sous une pression P₀ + ΔP₀ supérieure à la surpression respiratoire recherchée dans le masque 12
en cas de compensation altimétrique des poches de pantalon
et/ou en cas de gonflage des poches de pantalon par la valve anti-g,
de façon à avoir une courbe de croissance du genre montré en 40, se plaçant au-dessus de la courbe 36 dès que possible.

La différence de pression ΔP₀ est choisie en fonction du rendement de la poche de nuque 14. Dans la pratique, elle sera généralement de l'ordre de 30 hPa.

D'une part la surpression ΔP₀ permet de plaquer le masque de façon étanche contre le visage une fois la pression de consigne P₀ + ΔP₀ atteinte, d'autre part elle provoque une augmentation plus rapide de la pression dans la poche de nuque 14, comme indiqué par la courbe 40 en traits mixtes.

Dans le cas où la valve anti-g 24 est couplée au régulateur respiratoire 22 de façon à fournir aux poches du pantalon 18 du gaz sous une pression supérieure à la pression du gaz respiratoire, en cas d'alimentation du masque 12 en surpression, le circuit 32 à ajouter à un équipement de genre connu peut être très simple.

Dans le cas illustré sur la figure 3, le circuit 32 comporte une valve d'admission 42 et une valve de dégonflement 44 reliant l'une et l'autre la poche 14 à la sortie de la valve anti-g 24. La valve d'admission 42 comporte un clapet 46 s'appuyant sur un siège de mise en communication de l'entrée et de la sortie de la valve, porté par une membrane dont une face est soumise à la pression de sortie et l'autre face est soumise à la pression régnant dans une chambre 48 de pilotage. La pression de pilotage peut être réglable par exemple par une électrovanne, en fonction de paramètres tels que l'accélération, la pression extérieure, etc. La valve d'admission 42 est reliée à la poche par l'intermédiaire d'un clapet anti-retour 50 et d'un étranglement 52 de limitation de débit. Un clapet taré 54 permet de limiter la surpression dans la poche par exemple à une valeur de 120 hPa. Dans un circuit du genre montré en figure 3, la surpression créée dans la poche 14 dépend de la pression de sortie de la valve anti-g, elle-même fonction de la surpression respiratoire et supérieure à cette dernière grâce au multiplicateur de pression 61.

La valve d'échappement 44 permet à la poche 14 de se vider à l'atmosphère par un évent 56 lorsque la pression de sortie de la valve anti-g, qui règne dans une chambre 58, diminue.

La variante de réalisation simplifiée montrée en figure 4 comporte une valve d'admission 42a constituée par un simple clapet taré par un ressort 54 dont la force de compression fixe la différence entre la pression de sortie de la valve anti-g et la pression qui s'établit dans la poche de nuque 14.

Le circuit 32 montré en figure 3 est notamment utilisable dans un équipement respiratoire dont le régulateur respiratoire 22 et la valve anti-g 24 ont la constitution montrée en figure 5 et sont couplés l'un à l'autre de façon que :
- la valve anti-g 24 établisse, dans les poches du pantalon 18, une pression fonction de la surpression respiratoire et supérieure à elle,
- le régulateur respiratoire 22 établisse, dans le masque 12, une surpression fonction de la pression établie dans les poches du pantalon 18 par la valve anti-g 24 en cas d'apparition d'une accélération dirigée suivant la verticale avion.

Il n'est pas nécessaire de décrire ici le régulateur 22 et la valve 24 dont la constitution peut être très similaire à celle décrite dans le document US-A-4 230 097.

La sortie de la valve anti-g 24, dont l'entrée 60 est reliée par exemple à un étage du compresseur du moteur, commande la surpression respiratoire par l'intermédiaire d'une vanne 62 réductrice de pression, par exemple dans un rapport 1/10 (cette valeur n'étant pas limitative). Réciproquement, le régulateur respiratoire 22 commande la surpression dans les poches du pantalon 18, en l'absence d'accélération, par l'intermédiaire d'une vanne de multiplication de pression 64, de rapport 4/1 par exemple (cette valeur n'étant encore une fois donnée qu'à titre d'exemple). Une alimentation en oxygène sous pression de la valve anti-g 24 est alors nécessaire : sur la figure 5, elle est réalisée par un piquage 68 sur l'entrée 66 du régulateur respiratoire 22.

La figure 7 montre, à titre d'exemple, des courbes 70 et 72 représentatives de la pression de sortie de la valve anti-g 24 et du régulateur 22 en fonction de l'accélération dirigée suivant la verticale avion G_{z} ; la valve anti-g n'alimente les poches de pantalon qu'au delà d'une accélération de 2 g. Dans une variante, l'alimentation des poches est retardée jusqu'à 4 g, comme le montre la courbe en tirets, ce qui facilite l'alimentation de la poche de nuque en avance par rapport au masque.

Les équipements de protection destinés à des aéronefs ne dépassant pas une altitude d'environ 15.000 m sont souvent démunis de moyens permettant de créer une pression dans les poches du pantalon en cas de surpression respiratoire.

Dans ce cas le circuit 32 peut avoir la constitution montrée en figure 6, où les organes correspondant à ceux des figures 3 et 4 portent le même numéro de référence, affecté de l'indice a.

Le circuit de la figure 6 se différencie essentiellement de celui la figure 4 par la constitution de la valve d'évacuation ou de dégonflement 44a, qui constitue également valve de compensation, et qui est alimentée par la source valve anti-g 24. On retrouve, dans la valve 44a, une membrane sur laquelle s'exerce la pression de sortie de la valve anti-g 24. Cette membrane n'est pas directement liée à un clapet de mise en communication de la poche 14 avec un évent 56a. Elle est munie d'un poussoir 70 destiné à exercer une force d'appui du clapet 72 de mise en communication avec l'évent lorsqu'une surpression règne dans la chambre 58a. Le clapet 72 est porté par une membrane supplémentaire 74 qui délimite, avec la première membrane, une chambre 76 alimentée par le régulateur respiratoire 22. Ce régulateur alimente la poche de nuque 14 par l'intermédiaire d'un étranglement et d'un clapet anti-retour 78.

Cette disposition permet à la valve d'évacuation 44a de fonctionner selon deux lois de compensation, l'une en fonction de la surpression respiratoire, du fait de la présence de la membrane 74, l'autre en fonction de l'accélération détectée par la valve anti-g 24.

L'invention est susceptible de nombreuses variantes de réalisation.

En particulier la pression destinée à assurer l'étanchéité peut être établie dans une sangle de traction du masque vers le casque, pour plaquer le masque contre la face, et/ou dans un boudin d'étanchéité gonflable, par exemple en forme de fer à cheval s'ouvrant vers le haut, bordant le couvre-face du masque en plus de la poche 14, ou à sa place. Un branchement 80 (figure 3) suffit pour alimenter le boudin d'étanchéité.

Les figures 8 et 8A montrent une constitution possible de masque muni d'un tel boudin. Le couvre-face en élastomère 82 présente une partie centrale épaisse et/ou renforcée par une coquille 84. Sur la face interne de la partie périphérique du couvre-face peut être collée une gouttière rigide, par exemple en forme de fer à cheval dégageant l'arête du nez. Un boudin gonflable 86, relié au branchement 80, est fixé, par exemple par collage, sur la gouttière ou dans un repli de la partie mince du couvre-face. Une butée 88 peut être prévue pour limiter son gonflement et/ou le retenir en place.

Lorsque le circuit 32 ne fournit pas de pression, le boudin 86 a une section droite minimum. Lorsque le circuit 32 fournit au contraire une pression, le boudin se gonfle, tend les sangles et augmente l'étanchéité.

La figure 9 montre les courbes de variation de la pression, en fonction du temps t, dans un dispositif selon une autre variante encore de réalisation. La courbe 90 montre la variation de la pression dans le masque 12 et les poches de gilet. La courbe 94 montre la variation de pression dans la poche de nuque et/ou la sangle gonflable et/ou le boudin d'étanchéité 88. Dans le cas illustré, le circuit 32 est prévu pour anticiper, d'un temps Δt, la montée en pression dans le masque. La pression finale atteinte dans la poche de nuque, le boudin ou la sangle est supérieur de ΔP₁ à la pression finale dans le masque. Dans la pratique, la valeur de ΔP₁ peut varier en fonction du rendement des moyens pneumatiques d'étanchéité; s'il s'agit d'une poche de casque, elle sera souvent, dans la pratique, de l'ordre de 30 hPa.

Les courbes de la figure 9 peuvent être obtenues même si la pression finale dans le vêtement de protection contre l'accélération est égale à la pression dans le masque, dans la mesure où la pression nécessaire pour alimenter la poche, le boudin et/ou la sangle est obtenu à partir d'une valve fournissant une surpression en fonction de l'accélération.

La figure 10 (où les composants correspondant à ceux de la figure 1 portent le même numéro de référence) montre un mode de mise en oeuvre de l'invention particulièrement intéressant lorsque le casque 10 est destiné à recevoir un viseur de casque et est démuni de poche de nuque. Un tel casque est en général personnalisé aux mesures du pilote auquel il est destiné et doit rester dans une position immuable par rapport à la tête. Dans ce cas il est préférable d'incorporer les moyens pneumatiques dans une sangle de liaison du masque au casque. Dans le cas montré en figure 10, le casque peut être considéré comme intégral, en ce sens qu'il comporte un carénage avant 96, placé devant le menton. Pour faciliter l'enlèvement du casque, le carénage 96 peut être fixé de façon démontable, par exemple par engagement et verrouillage de deux lames latérales 98 dans des logements 100 du casque. Le masque 12 est alors emboîté dans le carénage 96 et les moyens pneumatiques peuvent être constitués par au moins un vérin ou un soufflet pneumatique interposé entre le carénage et la coquille rigide du masque. Dans le cas illustré sur la figure 10, le corps d'un vérin 102 est fixé au carénage et le piston est relié à la coquille du couvre-face par des rotules 104. Un ressort 106 assure un contact permanent du masque avec le visage.

L'invention est susceptible de nombreuses variantes de réalisation matérielles encore, notamment en ce qui concerne la commande de pression. En particulier les poches peuvent être alimentées par des vannes, pilotées ou non, à commande électronique ce qui permet en particulier de réaliser toute loi et relation souhaitées entre les pressions masque, poches de pantalon, poche de poitrine et poche de casque (et/ou éventuellement boudin ou sangle pneumatique), notamment une relation linéaire. On connaît déjà des dispositifs à commande électronique adaptables, tels que ceux décrits dans le brevet US-A-4 336 590, à clapet pilote, et ceux à électro-vanne progressive.

## Revendications

1. Equipement respiratoire destiné à protéger les membres d'équipage d'aéronef lors de vols à altitude élevée et/ou sous facteur de charge élevé, exigeant de fournir, à un masque respiratoire (12), du gaz respiratoire sous une pression supérieure à celle de l'ambiance, ledit équipement comportant un masque (12) relié mécaniquement à un casque (10) et des moyens régulateurs d'alimentation du masque en gaz respiratoire sous une pression qui est fonction de l'altitude et/ou de l'accélération,
caractérisé en ce que les moyens régulateurs sont prévus pour créer, dans des moyens pneumatiques exerçant une force d'application du bord du masque sur le visage, une pression supérieure à celle du gaz respiratoire fourni au masque (12), au moins lorsque la pression d'alimentation du masque dépasse une valeur de seuil prédéterminée.

2. Equipement de protection selon la revendication 1 pour aéronef destiné à voler à des altitudes élevées,
caractérisé en ce que les moyens régulateurs sont prévus pour fournir aux moyens pneumatiques un débit de gaz suffisant pour provoquer une vitesse de montée en pression supérieure à celle de la montée en pression dans le masque.

3. Equipement selon la revendication 1 ou 2 comportant de plus une valve anti-g (24) prévue pour établir dans des poches de pantalon, même en l'absence d'accélération, lorsque le masque est alimenté en gaz sous pression, une pression supérieure à la pression qui règne dans le masque et fonction de cette dernière,
caractérisé en ce que les moyens régulateurs comportent un circuit (42, 44) d'alimentation des moyens pneumatiques à partir de la valve anti-g, sous une pression réduite par rapport à celle fournie aux poches de pantalon, mais supérieure à celle du gaz respiratoire fourni au masque.

4. Equipement selon la revendication 1, 2 ou 3 comportant des moyens de couplage (62) provoquant la fourniture, par les moyens régulateurs au masque, de gaz sous une pression qui augmente en fonction de l'accélération suivant la verticale avion, détectée par une valve anti-g (24),
caractérisé en ce que les moyens régulateurs sont prévus pour alimenter les moyens pneumatiques à partir de la valve anti-g sous une pression supérieure à celle dans le masque et/ou avec une avance temporelle par rapport à l'augmentation de la pression du gaz respiratoire envoyé au masque.

5. Equipement selon la revendication 4,
caractérisé en ce que les moyens de couplage comprennent une valve d'admission (42) et une valve de dégonflement (44) reliant l'une et l'autre les moyens pneumatiques à la sortie de la valve anti-g (24), la valve d'échappement (44) permettant aux moyens pneumatiques de se vider à l'atmosphère par un évent (56) lorsque la pression de sortie de la valve anti-g diminue.

6. Equipement selon la revendication 5,
caractérisé en ce que la valve d'admission (42) comporte un clapet (46) s'appuyant sur un siège de mise en communication de l'entrée et de la sortie de la valve, porté par une membrane dont une face est soumise à la pression de sortie et l'autre face est soumise à la pression régnant dans une chambre (48) de pilotage où règne une pression de pilotage réglable, en fonction de l'accélération ou de la pression extérieure.

7. Equipement selon la revendication 4,
caractérisé en ce que la valve de dégonflement (44a) comporte une membrane sur laquelle s'exerce la pression de sortie de la valve anti-g (24) munie d'un poussoir (70) destiné à exercer une force d'appui d'un clapet (72) de mise en communication des moyens pneumatiques avec un évent, le clapet (72) étant porté par une membrane supplémentaire (74) qui délimite, avec la première membrane, une chambre (76) alimentée par le régulateur respiratoire (22) qui alimente également les moyens élastiques par l'intermédiaire d'un étranglement et d'un clapet anti-retour (78).

8. Equipement selon une quelconque des revendications précédentes, caractérisé en ce que les dits moyens pneumatiques sont constitués par une poche de nuque (14) du casque ou un boudin d'étanchéité gonflable (86) bordant le couvre face du masque.

9. Equipement selon une quelconque des revendications précédentes, caractérisé en ce que les dits moyens pneumatiques sont constitués par une sangle de liaison (98) du masque au casque.

10. Equipement selon la revendication 9,
caractérisé en ce que le casque est de type intégral et en ce que la dite sangle comprend un vérin (102) interposé entre un carénage avant (96), appartenant à la sangle, et le couvre-face du masque (12).

## Claims

1. Respiratory equipment for protecting the members of an aircraft crew when flying at high altitude and/or under a high load factor requiring a respiratory mask (12) for breathing gas at a higher than ambient pressure, the equipment comprising a mask (12) mechanically connected to a helmet (10) and means for adjusting the supply of respiratory gas to the mask at a pressure which depends on the altitude and/or the acceleration,
characterised in that the adjusting means are designed to produce, in pneumatic means exerting a force pressing the edge of the mask against the face, a pressure greater than the pressure of the respiratory gas supplied to the mask (12), at least when the mask supply pressure exceeds a predetermined threshold value.

2. Protective equipment according to claim 1 for an aircraft for flying at high altitudes,
characterised in that the adjusting means are adapted to supply the pneumatic means with gas at a flow rate sufficient to produce a pressure rise at a speed greater than the pressure rise in the mask.

3. Equipment according to claim 1 or 2 comprising at least one anti-g valve (24) adapted to produce a pressure in the trouser pockets greater than the pressure in the mask and dependent thereon, even in the absence of acceleration, when the mask is supplied with gas under pressure,
characterised in that the adjusting means comprise a circuit (42, 44) for supplying the pneumatic means from the anti-g valve at a pressure below the pressure supplied to the trouser pockets but above the pressure of the respiratory gas supplied to the mask.

4. Equipment according to claim 1, 2 or 3, comprising coupling means (62) causing the mask-adjustment means to supply gas at a pressure which increases with the vertical acceleration of the aircraft detected by an anti-g valve (24),
characterised in that the adjusting means are adapted to supply the pneumatic means from the anti-g valve at a pressure above the pressure in the mask and/or in advance of the increase in pressure of the respiratory gas supplied to the mask.

5. Equipment according to claim 4, characterised in that the coupling means comprise an inlet valve (42) and a deflating valve (44), both connecting the pneumatic means to the outlet of the anti-g valve (24), the escape valve (44) enabling the pneumatic means to empty to atmosphere via a vent (56) when the outlet pressure of the anti-g valve decreases.

6. Equipment according to claim 5,
characterised in that the inlet valve (42) comprises a flap (46) which rests on a seat for connecting the inlet to the outlet of the valve and is borne by a diaphragm, one surface of which is subjected to the outlet pressure and the other surface to the pressure in a control chamber (48) at a pressure which is adjustable in dependence on the acceleration or the external pressure.

7. Equipment according to claim 4,
characterised in that the deflating valve (44a) comprises a diaphragm subjected to the outlet pressure of the anti-g valve (24) and comprising a push rod (70) adapted to exert a bearing force on a flap (72) for connecting the pneumatic means to a vent, the flap (72) being borne by an additional diaphragm (74) which, in co-operation with the first diaphragm, bounds a chamber (76) supplied by the respiratory adjustment means (22), which also supplies the resilient means via a constriction and a non-return valve (78).

8. Equipment according to any of the preceding claims,
characterised in that the pneumatic means comprise a nape-of-the-neck pocket (14) of the helmet or an inflatable seal tube (86) around the face of the mask.

9. Equipment according to any of the preceding claims,
characterised in that the pneumatic means comprise a strap (98) connecting the mask to the helmet.

10. Equipment according to claim 9,
characterised in that the helmet is of the integral kind and the belt has a jack (102) interposed between the face of the mask (12) and a front fairing (96) belonging to the strap.

## Patentansprüche

1. Atemschutzausrüstung zum Schutz der Mitglieder des Flugzeugbordpersonals bei Flügen in großer Höhe und/oder bei erhöhter Belastung, die es erfordert, einer Atemmaske (12) Atemluft unter einem höheren Druck als dem der Umgebung zuzuführen, wobei die genannte Ausrüstung aus einer mechanisch mit einem Helm (10) verbundenen Maske (12) und Regelmitteln für die Versorgung der Maske mit Atemluft, deren Druck von der Höhe und/oder der Beschleunigung abhängt, besteht,
dadurch gekennzeichnet, daß die Regelmittel dazu vorgesehen sind, in Luftdruckmitteln, die eine Andruckkraft des Maskenrandes auf das Gesicht ausüben, einen Druck zu schaffen, der höher ist als der der Atemluft, die der Maske (12) zugeführt wird, zumindest wenn der Zuführdruck der Maske einen vorbestimmten Schwellenwert übersteigt.

2. Schutzausrüstung nach Anspruch 1 für Flugzeuge, die in großen Höhen fliegen,
dadurch gekennzeichnet, daß die Regelmittel dazu vorgesehen sind, den Luftdruckmitteln eine ausreichende Gasmenge zuzuführen, um eine höhere Druckanstiegsgeschwindigkeit zu erzeugen als die Druckanstieggeschwindigkeit in der Maske.

3. Ausrüstung nach Anspruch 1 oder 2, die ferner ein Anti-g-Ventil (24) aufweist, das dazu vorgesehen ist, sobald die Maske mit unter Druck stehendem Gas versorgt wird und selbst wenn keine Beschleunigung herrscht, in Hosenkammern einen Druck aufzubauen, der höher ist als der in der Maske herrschende Druck und in Abhängigkeit von diesem,
dadurch gekennzeichnet, daß die Regelmittel einen Kreislauf (42, 44) zur Versorgung der Luftdruckmittel ab dem Anti-g-Ventil umfassen, der unter einem Druck steht, der niedriger ist als der den Hosenkammern zugeführte, aber höher als der der Atemluft, die der Maske zugeführt wird.

4. Ausrüstung nach Anspruch 1, 2 oder 3, die Koppelmittel (62) umfaßt, die das Zuführen von Gas, das unter einem Druck steht, der in Abhängigkeit von der durch ein Anti-g-Ventil (24) gemessenen Beschleunigung in der Flugzeug-Senkrechten steigt, durch die Regelmittel zur Maske hervorrufen,
dadurch gekennzeichnet, daß die Regelmittel dazu vorgesehen sind, die Luftdruckmittel ab dem Anti-g-Ventil mit einem Druck, der höher ist als der in der Maske und/oder mit einem zeitlichen Vorsprung vor dem Steigen des Drucks der zur Maske geschickten Atemluft zu versorgen.

5. Ausrüstung nach Anspruch 4,
dadurch gekennzeichnet, daß die Koppelmittel ein Zufuhrventil (42) und ein Abblasventil (44) umfassen, die eins wie das andere die Luftdruckmittel mit dem Ausgang des Anti-g-Ventils (24) verbinden, wobei das Ablaßventil (44) es ermöglicht, daß die Luftdruckmittel sich über ein Abzugsloch (56) in die Atmosphäre entleeren, wenn der Auslaßdruck des Anti-g-Ventils sinkt.

6. Ausrüstung nach Anspruch 5,
dadurch gekennzeichnet, daß das Zufuhrventil (42) eine Klappe (46) aufweist, die sich in einen Sitz legt, um den Eingang und den Ausgang des Ventils miteinander zu verbinden, und die von einer Membran getragen wird, deren eine Seite dem Auslaßdruck ausgesetzt ist, und deren andere Seite dem Druck ausgesetzt ist, der in einer Steuerkammer (48) herrscht, in der ein von der Beschleunigung oder dem Außendruck abhängig regelbarer Steuerdruck herrscht.

7. Ausrüstung nach Anspruch 4,
dadurch gekennzeichnet, daß das Abblasventil (44a) eine Membran aufweist, auf die der Auslaßdruck des Anti-g-Ventils (24) einwirkt, das mit einem Stößel (70) versehen ist, der eine Andruckkraft einer Klappe (72) zum Verbinden der Luftdruckmittel mit einem Abzugsloch ausüben soll, wobei die Klappe (72) von einer zusätzlichen Membran (74) getragen wird, die zusammen mit der ersten Membran eine Kammer (76) umgrenzt, die von dem Atemregler (22) gespeist wird, der auch die Federmittel über eine Verengung und ein Rückschlagventil (78) speist.

8. Ausrüstung nach einem der vorherigen Ansprüche,
dadurch gekennzeichnet, daß die genannten Luftdruckmittel aus einer Nackenkammer (14) des Helms oder einem aufblasbaren Dichtungswulst (86), der den Rand der Gesichtsabdeckung der Maske bildet, bestehen.

9. Ausrüstung nach einem der vorherigen Ansprüche,
dadurch gekennzeichnet, daß die genannten Luftdruckmittel aus einem Verbindungsgurt (98) von Maske und Helm bestehen.

10. Ausrüstung nach Anspruch 9,
dadurch gekennzeichnet, daß der Helm ein Integralhelm ist und daß der genannte Gurt einen Zylinder (102) aufweist, der zwischen einer vorderen Ausrundung (96), die zu dem Gurt gehört, und der Gesichtsabdeckung der Maske (12) sitzt.
